# DEMANDE DE BREVET EUROPEEN

(11) **EP 0 368 769 A1**
(43) Date de publication de la demande: **16.05.1990**
(21) Numéro de dépôt: 89420426.2
(22) Date de dépôt: 06.11.1989
(51) Int. Cl.: C14B 1/62, C14B 17/06

(54) **Procédé et appareil de manutention de peaux ou de cuirs**

(30) Priorité: 07.11.1988 FR 8815187
(71) Demandeur: Allamanche, Roger, F-38780 Pont Eveque (FR)
(72) Inventeur: Allamanche, Roger, F-38780 Pont Eveque (FR)
(74) Mandataire: Ropital-Bonvarlet, Claude

(57) **Abrégé**

- Manutention des cuirs ou peaux.

- Le procédé de manipulation selon l'invention comprend les étapes suivantes :
. mettre en place des pinces de serrage sur les parties de queue (**Q**) et de front (**F**) d'une peau ou d'un cuir,
. procéder à l'écartement relatif des pinces entre elles pour obtenir une tension de la peau ou du cuir selon la ligne de surépaisseur dorsale,
. procéder au levage de la peau ou du cuir pour assurer, par sa libre suspension, son pliage selon la ligne de surépaisseur dorsale,
. déplacer, jusqu'au poste de travail, la peau ou le cuir suspendu en position pliée,
. déposer à plat la peau ou le cuir tendu et plié, sur un plan de réception du poste de travail,
. et retirer les pinces des parties de queue et de front de la peau ou du cuir.

- Application au salage des peaux en piles.

## Description

La présente invention concerne le domaine technique de la manutention, au sens général, des peaux ou cuirs, traités ou non, et provenant, principalement, de mammifères, tels que les équidés, les bovidés, les ovins ou les caprins.

Les peaux présentent, après leur prélèvement sur le corps de l'animal, une face appelée "côté poils" et une autre face dite "côté chair" qui montre des résidus de chair et de graisse ainsi que de nombreux vaisseaux sanguins. De telles peaux fraîches qui présentent un poids et une taille non négligeables, doivent subir, pour être transformées en cuirs, diverses opérations de traitement au cours desquelles de nombreuses manipulations sont nécessaires.

L'une de ces opérations concerne les méthodes de traitement visant à la conservation des peaux et dont la technique la plus employée est celle de salage en pile des peaux fraîches.

Cette technique de salage consiste, après un nettoyage sommaire des peaux fraîches côté chair, à empiler à plat les peaux avec le côté chair placé au-dessus, tout en procédant à un salage du côté chair des peaux, préalablement à la mise à plat de la peau supérieure suivante. Il est ainsi obtenu des piles de peaux atteignant 1 mètre à 1,50 mètre et conservées dans cet état pendant une durée nécessaire à la déshydratation des peaux, en vue d'empêcher ou d'arrêter le développement microbien.

L'expérience montre que les conditions dans lesquelles sont effectués le salage et le stockage des peaux ont une très grande influence sur l'état des peaux conservées. Ainsi, au cours de la conservation, de nombreuses altérations bien connues peuvent se produire, telles que les piqûres sur chair ou sur fleur, les taches rouges ou violettes, l'échauffe et/ou les arborescences. Ces altérations ou défauts ont tous une répercussion sur les qualités et l'aspect du cuir obtenu.

Or, il apparaît que le salage et le stockage ne sont pas toujours réalisés dans les meilleures conditions, dans la mesure où ces opérations représentent, notamment, diverses sujétions pour le personnel de manutention devant assumer la réalisation de ces piles. En effet, le personnel doit déployer complètement les peaux pour les mettre à plat, ce qui représente des opérations de manipulation manuelles pénibles et peu aisées, en raison de la taille, du poids et de la nature graisseuse présentée par les peaux, ainsi que de la hauteur des piles à réaliser.

Une autre opération de traitement des peaux, au cours de laquelle diverses opérations de manutention interviennent, concerne la technique de crouponnage. Cette technique vise, après l'enlèvement du sel recouvrant les peaux, à découper chaque peau en quatre parties à savoir, un croupon, un collet et deux flancs. A cet effet, le personnel de manutention doit saisir les peaux et les secouer pour débarrasser les peaux du sel. Ensuite, le personnel plie chaque peau selon la ligne de surépaisseur dorsale correspondant à la partie recouvrant la colonne vertébrale de l'animal, de manière à permettre la découpe simultanée des deux flancs des peaux.

Il apparaît manifeste que la préhension, la saisie et le pliage constituent des opérations difficiles et pénibles pour le personnel de manutention en considération de la taille, du poids et de la nature glissante des peaux. De plus, le pliage des peaux selon la ligne de surépaisseur dorsale constitue une opération délicate dont la mauvaise exécution entraîne une découpe imprécise et erronée des parties de la peau, ce qui ne permet pas d'obtenir des parties de cuir de struture homogène.

L'analyse des deux opérations de traitement, décrites ci-dessus à titre d'exemple, permet de mettre en évidence l'incidence des opérations de manipulation sur l'aspect des cuirs obtenus. Il apparaît donc le besoin de pouvoir disposer de moyens permettant la manipulation des peaux ou cuirs dans les diverses opérations de traitement, au sens général, des peaux ou cuirs.

L'art antérieur a proposé, par ailleurs, par la demande de brevet **DE-A-24 07 665**, un appareil pour la manipulation des peaux avant une opération d'échange. L'appareil proposé comporte deux pinces reliées chacune à un câble, qui est destiné à s'enrouler sur un tambour commandé en rotation. Les pinces sont destinées à être placées sur les endroits des pattes d'une peau.

Si la mise en oeuvre d'un tel appareil apporte une aide relative au personnel de manutention, la pratique montre qu'un tel appareil ne permet pas de déployer complètement les peaux pour les mettre à plat, dans la mesure où les peaux sont manutentionnées par les parties des pattes d'une peau. Les problèmes inhérents à la technique de salage restent donc entiers. De plus, cet appareil ne se trouve nullement adapté à la technique de crouponnage.

La présente invention vise donc à proposer un nouveau procédé adapté pour la manipulation des peaux ou des cuirs au cours des diverses opérations de traitement et permettant de s'affranchir des diverses sujétions imposées au personnel de manutention et d'éliminer les causes de détérioration des peaux ou des cuirs.

L'invention vise à offrir un procédé de stockage en pile des peaux, adapté pour limiter les altérations ou les défauts de conservation.

Pour atteindre ces buts, le procédé de manutention selon l'invention, comportant une ligne médiane de surépaisseur dorsale délimitée par des parties extrêmes, dites de queue et de front, du type consistant à déplacer, jusqu'à un poste de travail, la peau ou le cuir par l'intermédiaire de deux pinces de serrage d'un appareil de manutention est caractérisé en ce qu'il comprend les étapes suivantes :
- mettre en place des pinces de serrage sur les parties de queue et de front d'une peau ou d'un cuir,
- procéder à l'écartement relatif des pinces entre elles pour obtenir une tension de la peau ou du cuir selon la ligne de surépaisseur dorsale,
- procéder au levage de la peau ou du cuir pour assurer, par sa libre suspension, son pliage selon la ligne de surépaisseur dorsale,
- déplacer, jusqu'au poste de travail, la peau ou le cuir suspendu en position pliée,
- déposer à plat la peau ou le cuir tendu et plié, sur un plan de réception du poste de travail,
- et retirer les pinces des parties de queue et de front de la peau ou du cuir.

L'invention vise, également, à proposer un appareil de manutention adapté en particulier pour mettre en oeuvre les techniques de crouponnage et de salage des peaux empilées.

L'invention vise aussi à offrir un appareil de manutention de conception simple et d'un coût réduit.

L'appareil, pour la mise en oeuvre du procédé comporte deux élingues équipées chacune d'une pince de serrage d'une peau ou d'un cuir selon son épaisseur, deux moyens d'écartement des élingues l'une par rapport à l'autre suivant au moins un plan sensiblement horizontal et au moins un organe moteur agissant sur au moins l'une des élingues pour assurer un éloignement relatif des pinces, est caractérisé en ce que les moyens sont adaptés pour être écartés l'un de l'autre d'une valeur au moins supérieure à la longueur d'une peau ou d'un cuir, pour assurer le pliage et la suspension de la peau ou du cuir serré par les pinces, selon sa ligne de surépaisseur dorsale et en ce que l'organe moteur est commandé pour au moins assurer un écartement des pinces d'une valeur correspondant à la longueur d'une peau ou d'un cuir permettant de tendre la peau ou le cuir selon la ligne de surépaisseur dorsale.

Diverses autres caractéristiques ressortent de la description faite ci-dessous en référence aux dessins annexés qui montrent, à titre d'exemples non limitatifs, des formes de réalisation de l'objet de l'invention.
La **fig. 1** est une vue en élévation d'un appareil de manipulation conforme à l'invention.
La **fig. 2** est une vue d'un détail caractéristique de l'invention.
La **fig. 3** est une vue en coupe prise, sensiblement, selon les lignes **III-III** de la **fig. 1**.
La **fig. 4** est une vue de dessus d'une peau ou d'un cuir pouvant être manutentionné par l'appareil selon l'invention.
Les **fig. 5A à 5C** sont des vues en élévation de l'appareil de manipulation dans diverses phases de manutention caractéristiques.
La **fig. 6** est une vue schématique en plan de dessus montrant un exemple d'application de l'appareil selon l'invention.
La **fig. 7** est une vue transversale prise selon la ligne **VII-VII** de la **fig. 6**.

La **fig.** 1 illustre un exemple de réalisation d'un appareil pour la mise en oeuvre du procédé conforme à l'invention assurant la manutention de peaux ou de cuirs, dans les diverses opérations de traitement destinées à transformer les peaux fraîches en cuir. Par peaux ou cuirs, il doit être compris celles ou ceux provenant, principalement, de mammifères, tels que les équidés, les bovidés, les ovins ou les caprins.

L'appareil selon l'invention comporte deux élingues ou câbles **1**, réalisés en toute matière appropriée et équipés chacun, à l'une de ses extrémités, d'une pince **2** adaptée pour le serrage, selon son épaisseur, d'une peau ou d'un cuir **P** reposant, par exemple, sur un sol **S**. Tel que cela apparaît plus précisément à la **fig. 2**, chaque pince **2** comporte deux mâchoires **3, 4** articulées ensemble et présentant chacune une surface de serrage aménagée pour comporter, de préférence, des empreintes saillantes **5**. Les mâchoires **3, 4** sont sollicitées en rapprochement par un organe élastique, non représenté, pour exercer un effort déterminé pour serrer la peau tout en ne détériorant pas le cuir. La mâchoire, par exemple **5**, est munie d'un levier **6** assurant la fixation de l'élingue et l'ouverture de la pince qui peut être bloquée dans cette position, par exemple, par l'intermédiaire d'une bille élastique coopérant avec une cavité complémentaire, non représentées.

L'appareil comporte, également, deux moyens **8** d'écartement des élingues **1** l'une par rapport à l'autre, suivant au moins un plan sensiblement horizontal et dont la fonction sera mieux comprise dans la description qui suit du procédé selon l'invention. Les moyens d'écartement **8** sont constitués, dans l'exemple illustré, par deux poulies coopérant avec les élingues et adaptées chacune à l'une des extrémités d'une poutre pesante **11** s'étendant sensiblement dans un plan horizontal. Chaque poulie **8** est associée, de préférence, à une contre-poulie aval **12** et à une contre-poulie amont **13**, permettant d'obtenir une coopération convenable des élingues avec les poulies **8**.

La poutre **11** est portée par un bâti superposé **14**, par l'intermédiaire d'au moins deux tiges **15** espacées, solidaires de la poutre et destinées à être guidées en coulissement vertical par des paliers **16** fixés sur le bâti **14**. Les tiges **15** sont munies, à leur partie terminale libre, d'une butée d'arrêt **17** apte à coopérer avec la face transversale du palier pour limiter le coulissement vertical descendant de la poutre **11**.

Le bâti **14**, constitué sous la forme d'une barre, porte, sensiblement dans sa partie médiane, une platine **18** d'adaptation d'au moins un organe moteur commandé **19** agissant sur au moins une et, de préférence, sur les deux élingues **1**. Tel que cela apparaît plus précisément à la **fig. 3**, l'organe moteur commandé **19** est constitué, de préférence, par un moteur **19a** commandant en rotation un double tambour **19b** sur lequel sont fixées les extrémités des élingues opposées de celles portant les pinces. Avantageusement, les élingues **1** sont montées sur le tambour **19b**, de manière que les deux élingues s'enroulent ou se déroulent simultanément, en relation avec le sens de rotation du moteur **19a**.

Le bâti **14** est équipé, de préférence, de deux poulies de renvoi **21** montées à chaque extrémité du bâti pour coopérer chacune avec une élingue. Le bâti **14** porte deux leviers **22** articulés chacun au bâti en relation de proximité avec une poulie de renvoi **21**. Chaque levier **22** est muni, à son extrémité libre, d'un galet **23** coopérant avec une élingue permettant la mise en tension de l'élingue.

Le bâti **14** est, par exemple, suspendu à un rail **24**, par l'intermédiaire de galets de roulement **25** portés par des prolongements **26** de la platine **18**. Par exemple, au moins l'un des galets **25** est commandé en rotation par un moteur **27** permettant de déplacer l'appareil le long du rail de roulement **24**. Pour assurer la stabilité de l'appareil, au cours de son déplacement, le bâti **14** est muni de roues **28** coopérant avec une structure porteuse **29** portant le rail 24 et adaptée sur un plafond **30**.

L'appareil décrit ci-dessus permet de mettre en oeuvre le procédé de manutention conforme à l'invention pour une peau ou un cuir **P** présentant, tel qu'illustré à la **fig. 4**, une ligne **L** de surépaisseur dorsale correspondant à la partie de peau recouvrant initialement la colonne vertébrale de l'animal. La ligne de surépaisseur **L** est délimitée, à ses extrémités, par des parties dites de queue **Q** et de front **F**, en relation avec les régions correspondantes du corps de l'animal recouvertes initialement par la peau.

Le procédé selon l'invention consiste à mettre en place les pinces **2** sur les parties de fronts **F** et de queue **Q** de la peau ou du cuir **P** devant être manutentionné. Bien que la peau ou le cuir **P**, illustré à la **fig. 4**, soit représenté complètement déplié, il convient de considérer que le procédé de l'invention peut être mis en oeuvre avec des peaux ou des cuirs pouvant se présenter sous diverses formes et, notamment, en vrac, pliés et/ou superposés régulièrement ou non.

Les pinces **2** sont engagées, par leurs mâchoires **3, 4**, sur les parties de front **F** et de queue **Q** de la peau ou du cuir pour maintenir fermement serrer les peaux ou les cuirs. Le moteur **19a** est, alors, commandé pour obtenir l'enroulement des élingues **1** sur le tambour **19b**. Il en résulte, d'une part, un écartement relatif des pinces **2** exerçant une tension de la peau ou du cuir selon sa longueur suivant la ligne de surépaisseur **L** et, d'autre part, un levage dans le plan vertical de la peau ou du cuir qui se trouve plié naturellement sous l'effet de son propre poids, selon la ligne **L** (**fig. 5A, 5B**). La peau ou le cuir **P** est ainsi tendu, plié en deux parties et suspendu librement sous la poutre **11** et entre les poulies **8**.

Bien entendu, il doit être considéré que les poulies **8** sont distantes l'une de l'autre d'une valeur au moins supérieure à la longueur des peaux à manipuler, de manière à autoriser la suspension, entre les poulies **8**, des peaux ou des cuirs présentant diverses tailles. A cet égard, il pourrait être envisagé de mettre en oeuvre des moyens d'écartement **8** d'un type différent et/ou de déplacer au moins l'un des moyens **8** selon un plan sensiblement horizontal, directement ou non, par un organe moteur permettant d'assumer la même fonction, c'est-à-dire, un écartement des pinces pour tendre la peau ou le cuir.

Lorsque la tension de la peau ou du cuir atteint une valeur considérée maximale, correspondant à un étirement limite de la peau ou du cuir, il apparaît que la poursuite de l'enroulement des élingues **1** entraîne un levage de la poutre **11** dans le plan vertical (**fig. 5C**). L'arrêt du moteur **19a** est commandé pour obtenir un positionnement de la peau ou du cuir à une hauteur choisie par rapport au sol **S**, en relation avec les obstacles à survoler au cours du déplacement ultérieur qui sera décrit plus précisément ci-après.

A cet effet, le moteur **27** est commandé en rotation pour déplacer le bâti **14** le long du rail **24** jusqu'à un poste de travail **T** déterminé (**fig. 6**). Le moteur **19a** est alors commandé en rotation pour dérouler les élingues **1**, de sorte que la poutre **11** descend jusqu'à ce que les butées **17** coopèrent avec les faces transversales des paliers **16**. Les élingues poursuivent leur descente jusqu'à l'arrêt du moteur **19a** qui intervient lorsque la peau ou le cuir est déposé à plat, en position pliée, sur un plan de réception du poste, constitué, par exemple, par le sol. Après le retrait des pinces **2** de la peau ou du cuir, le moteur **27** peut être commandé pour ramener l'appareil dans sa position initiale et recommencer un autre cycle de manutention.

L'appareil décrit ci-dessus permet de mettre en oeuvre une nouvelle méthode de salage en pile des peaux fraîches consistant à obtenir, lors de l'opération de levage, le pliage des peaux selon la ligne de surépaisseur dorsale **L**, avec le côté chair placé extérieurement et le côté poil des deux bandes des peaux placé l'un contre l'autre. Un tel pliage peut être facilement obtenu en plaçant, préalablement à l'adaptation des pinces, le côté chair dirigé vers la poutre **11** et le côté poil vers le sol.

Le déplacement de la peau en position suspendue peut être mis à profit pour procéder à un refroidissement naturel ou forcé et/ou à un nettoyage du côté chair de la peau fraîche qui montre des résidus de chair et de graisse, ainsi que de nombreux vaisseaux sanguins. Le nettoyage et/ou le refroidissement de la peau peut consister, par exemple, à soumettre cette dernière à des jets d'eau. De préférence, la durée de déplacement de la peau, après le nettoyage, est choisie pour permettre un écoulement naturel de l'eau, de manière à obtenir une peau égouttée au poste de travail. Bien entendu, il peut être envisagé d'incorporer un poste de séchage forcé entre le poste de nettoyage et le poste de travail.

Avantageusement, le plan de réception des peaux du poste de travail est soumis, préalablement au dépöt de la première peau, à un salage qui est effectué, également, après le dépôt de la peau sur le côté chair de la peau placé au-dessus. Ainsi, l'appareil peut être commandé pour amener, successivement, d'autres peaux qui sont déposées chacune sur la peau précédemment salée et posée à plat. Tel que cela apparaît plus précisément à la **fig. 7**, les peaux sont déposées, de préférence, pour se chevaucher partiellement et constituer une rangée **R₁** formée par une série de peaux **P** entre chacune desquelles est interposée une couche de sel **s**. Il est à noter que le salage des peaux peut être réalisé automatiquement par la machine munie, à cet effet, d'un bac de stockage de sel (**fig. 6**) monté, par exemple, sur la poutre **11** et commandé pour délivrer une quantité de sel déterminée sur la peau précédemment posée à plat.

De préférence, les peaux sont décalées deux à deux d'une valeur **d** comprise entre 10 et 50 cm. Par ailleurs, il peut être procédé à la formation d'une rangée supérieure superposée à la rangée **R₁** et ce ainsi de suite, pour constituer une pile **P₁** de stockage des peaux permettant la déshydratation des peaux.

Le procédé de stockage des peaux nettoyées, pliées et placées chair contre chair, permet de limiter le contact du sel avec le côté cuir, ce qui permet d'éviter les défauts majeurs de conservation.

Dans une forme préférée de réalisation, le rail **24** peut être muni, à ses extrémités, d'organes de roulement destinés à coopérer avec une voie suspendue **32** s'établissant, par exemple, selon une direction perpendiculaire à celle du rail, de manière à autoriser la formation de piles de peaux **P₂, P₃ ... P**_{**n**}, constituées côte à côte.

Avantageusement, un tel appareil peut être mis en oeuvre dans un abattoir pour manutentionner les peaux fraîches arrivant de la chaîne d'abattage, par une goulotte d'amenée **33**.

Bien entendu, il doit être considéré que cet appareil est piloté par un circuit permettant de commander, notamment, l'organe moteur d'enroulement des élingues et les moteurs déplaçant l'appareil sur le rail et la voie. Le circuit de commande est associé, notamment, à des capteurs non représentés, de fin et de début de course et de détection de proximité pour déceler la distance entre le plan de réception et la poutre. Le circuit peut être du type programmable, de manière à commander l'appareil automatiquement selon un cycle de formation et de gestion des piles.

Il apparaît que la mise en oeuvre de cet appareil dans l'application de salage et de stockage des peaux est particulièrement avantageuse, dans la mesure où cet appareil élimine, en particulier, les principales sujétions du personnel de manutention. En effet, le personnel doit, essentiellement, mettre en place et, éventuellement, retirer les pinces des parties de front et de queue des peaux. De plus, cet appareil permet de constituer des piles formées de rangées se chevauchant parfaitement, dans la mesure où les peaux ou cuirs sont toujours positionnés au même endroit entre les poulies **8**. Pour synchroniser le mouvement de ces poulies, il peut être prévu de relier les deux poulies **13** par une courroie croisée **33** (**fig. 5C**).

L'appareil décrit ci-dessus trouve, également, une application particulièrement avantageuse dans la technique de crouponnage qui vise à découper des peaux préalablement salées et, en général, stockées en piles.

En effet, l'appareil est particulièrement adapté pour assurer le déplacement des peaux d'une pile de stockage à un plan de réception constitué par une table de découpe. La suspension des peaux, au cours de leur déplacement, permet de débarrasser les peaux du sel qui tombe par gravité. Avantageusement, les peaux sont pliées, pour cette technique, selon la ligne de surépaisseur dorsale, en plaçant le côté poil extérieurement pour permettre sa découpe convenable. Ainsi, les peaux sont posées à plat et pliées parfaitement selon la ligne de surépaisseur, permettant une découpe précise des parties de peau, autorisant l'obtention de parties de cuir de structure homogène.

Bien entendu, l'appareil selon l'invention peut être mis en oeuvre pour exécuter diverses manipulations apparaissant au cours des diverses opérations de transformation des peaux fraîches en cuir.

L'invention n'est pas limitée aux exemples décrits et représentés, car diverses modifications peuvent y être apportées sans sortir de son cadre.

## Revendications

**1** - Procédé de manutention des peaux ou cuirs (**P**) comportant une ligne médiane (**L**) de surépaisseur dorsale délimitée par des parties extrêmes dites de queue (**Q**) et de front (**F**), du type consistant à déplacer, jusqu'à un poste de travail (**T**), la peau ou le cuir (**P**) par l'intermédiaire de deux pinces de serrage d'un appareil de manutention,
caractérisé en ce qu'il comprend les étapes suivantes :
- mettre en place des pinces de serrage sur les parties de queue (**Q**) et de front (**F**) d'une peau ou d'un cuir,
- procéder à l'écartement relatif des pinces entre elles pour obtenir une tension de la peau ou du cuir selon la ligne de surépaisseur dorsale,
- procéder au levage de la peau ou du cuir pour assurer, par sa libre suspension, son pliage selon la ligne de surépaisseur dorsale,
- déplacer, jusqu'au poste de travail, la peau ou le cuir suspendu en position pliée,
- déposer à plat la peau ou le cuir tendu et plié, sur un plan de réception du poste de travail,
- et retirer les pinces des parties de queue et de front de la peau ou du cuir.

**2** - Procédé selon la revendication 1, caractérisé en ce qu'il consiste à plier le cuir ou la peau selon la ligne de surépaisseur dorsale, en plaçant le côté chair extérieurement.

**3** - Procédé selon la revendication 2, caractérisé en ce qu'il consiste à soumettre le côté chair de la peau ou du cuir suspendu à un refroidissment et/ou un nettoyage pendant son déplacement.

**4** - Procédé selon la revendication 1 ou 3, caractérisé en ce qu'il consiste à déplacer la peau ou le cuir suspendu pendant une durée déterminée nécessaire à son séchage et/ou son égouttage.

**5** - Procédé selon la revendication 1, caractérisé en ce qu'il consiste à procéder à un salage du plan de réception, préalablement au dépôt du cuir ou de la peau sur le plan.

**6** - Procédé selon la revendication 1, caractérisé en ce qu'il consiste à disposer chaque peau ou cuir à plat en chevauchant partiellement la peau ou cuir préalablement déposé et soumis à un salage, de manière à constituer une rangée.

**7** - Procédé selon les revendications 1 et 6, caractérisé en ce qu'il consiste à déposer les peaux ou cuirs sur une rangée de peaux ou cuirs déjà formée, de manière à former une pile.

**8** - Procédé selon la revendication 1, caractérisé en ce qu'il consiste à plier le cuir ou la peau selon la ligne de surépaisseur dorsale, en plaçant le côté poil extérieurement.

**9** - Appareil pour la mise en oeuvre du procédé de manutention de peaux ou de cuirs, selon l'une des revendications 1 à 8, du type comportant deux élingues (**1**) équipées chacune d'une pince (**2**) de serrage d'une peau ou d'un cuir (**P**) selon son épaisseur, deux moyens (**8**) d'écartement des élingues l'une par rapport à l'autre suivant au moins un plan sensiblement horizontal et au moins un organe moteur (**19**) agissant sur au moins l'une des élingues, pour assurer un éloignement relatif des pinces,
caractérisé en ce que les moyens (**8**) sont adaptés pour être écartés l'un de l'autre d'une valeur au moins supérieure à la longueur d'une peau ou d'un cuir, pour assurer le pliage et la suspension de la peau ou du cuir serré par les pinces, selon sa ligne de surépaisseur dorsale et en ce que l'organe moteur (**19**) est commandé pour au moins assurer un écartement des pinces d'une valeur correspondant à la longueur d'une peau ou d'un cuir permettant de tendre la peau ou le cuir selon la ligne de surépaisseur dorsale.

**10** - Appareil selon la revendication 9, caractérisé en ce que les deux moyens d'écartement (**8**) sont constitués chacun par une poulie coopérant avec une élingue et adaptée à l'extrémité d'une poutre (**11**) pesante s'étendant dans un plan horizontal.

**11** - Appareil selon les revendications 8 et 9, caractérisé en ce que l'organe moteur (**19**) est constitué par un tambour moteur sur lequel les élingues sont fixées pour s'enrouler ou se dérouler simultanément, de manière à faire monter ou descendre la poutre (**11**) qui maintient la peau ou le cuir en position suspendue.

**12** - Appareil selon la revendication 11, caractérisé en ce que le tambour moteur est fixé sur un bâti suspendu (**14**) comportant des paliers (**16**) de guidage en coulissement vertical pour des tiges (**15**) portées par la poutre.

**13** - Appareil selon la revendication 12, caractérisé en ce que le bâti comporte, à chaque extrémité, une poulie de renvoi (**21**) coopérant avec une élingue et, un levier (**22**) de tension d'une élingue.

**14** - Appareil selon la revendication 12, caractérisé en ce que le bâti (**14**) est suspendu à au moins un rail (**24**) de roulement et comporte un moteur (**27**) de déplacement du bâti sur le rail.

**15** - Appareil selon la revendication 14, caractérisé en ce que le rail de roulement (**24**) est déplaçable sur une voie de guidage (**32**) de direction transversale par rapport à celle du rail.
